# EUROPÄISCHE PATENTSCHRIFT

(11) **EP 0 674 053 B1**
(45) Veröffentlichungstag und Bekanntmachung des Hinweises auf die Patenterteilung: **01.12.1999**
(21) Anmeldenummer: 95104275.3
(22) Anmeldetag: 23.03.1995
(51) Int. Cl.: E02F 3/36

(54) **Schnellkupplung eines Arbeitsvorsatzes an Baggern**
Quick-action coupling for excavator attachment
Accouplement rapide d'un accessoire à une pelle mécanique

(30) Priorität: 24.03.1994 DE 4410194
(43) Veröffentlichungstag der Anmeldung: 27.09.1995
(73) Patentinhaber: Leh, Karl Heinz Josef, D-55765 Birkenfeld (DE)
(72) Erfinder: Leh, Karl Heinz Josef, D-55765 Birkenfeld (DE)
(74) Vertreter: Serwe, Karl-Heinz, Dipl.-Ing.

(56) Entgegenhaltungen:
- WO-A-88/01322
- AU-B- 633 242
- DE-U- 9 405 014

## Beschreibung

Die Erfindung betrifft eine am Auslegerarm eines Bodenbearbeitungswerkzeuges, Baggers od. dgl. befestigbare Aufnahme- und Befestigungsvorrichtung für ein Werkzeug, einen Baggerlöffel od. dgl., wobei das Werkzeug zwei im Abstand und parallel zueinander stehende Aufnahmelaschen mit jeweils zwei einander gegenüberliegenden Durchtrittsöffnungen hat, in die zur Verbindung des Werkzeuges mit dem Auslegerarm Verbindungsbolzen in zugeordneten Ausnehmungen des Auslegerarmes einsetzbar sind, und wobei die Aufnahme- und Befestigungsvorrichtung gleichfalls zwei im Abstand und parallel zueinander stehende Aufnahmelaschen mit jeweils zwei einander gegenüberliegenden Durchtrittsöffnungen, in die zur Verbindung der Aufnahme- und Befestigungsvorrichtung mit dem Auslegerarm Verbindungsbolzen in die zugeordneten Ausnehmungen des Auslegerarmes einsetzbar sind, und zwei im Querschnitt im Wesentlichen U-förmige Aufnahmemäuler für die in die Aufnahmelaschen des Werkzeuges eingesetzte Verbindungsbolzen hat, wobei die Aufnahmemäuler mit ihrer Öffnung einander entgegengesetzt in der Aufnahme- und Befestigungsvorrichtung angeordnet sind und ein Aufnahmemaul mit einem Arm in Richtung auf das andere Aufnahmemaul verschiebbar und festlegbar in Führungen der Aufnahme- und Befestigungsvorrichtung angeordnet ist.

Es gibt eine Vielzahl von Werkzeugen, die jeweils nach Baustellenbedingungen täglich mehrmals gewechselt werden müssen. Dazu sind am Werkzeug zwei im Abstand zueinander stehende Aufnahmelaschen mit jeweils zwei einander gegenüberliegenden Durchtrittsöffnungen vorgesehen. Zur Verbindung des Werkzeuges mit dem Auslegerarm werden dann durch die Durchtrittsöffnungen der Aufnahmelaschen des Werkzeuges und die zugeordneten Ausnehmungen des Auslegerarmes Verbindungsbolzen eingesetzt.

Dieser Werkzeugwechsel ist zeitraubend und setzt stets zwei Bediener voraus, nämlich einmal den Führer, der den Auslegerarm in die entsprechende Position zum Werkzeug bringt, und ein zweiter Bediener, der die Verbindungsbolzen einsetzt.

Es sind weiterhin unterschiedliche Schnellwechselsysteme bekannt, die das Wechseln von Werkzeugen erleichtern, die jedoch nicht mit den herkömmlichen Werkzeugen verwendet werden können, sondern es sind jeweils auf das Schnellwechselsystem angepaßte Werkzeuge notwendig.

Aus der AU-B-633 242 ist eine gattungsgemäße Vorrichtung bekannt, bei der ein vorderes Aufnahmemaul und ein hinterer Aufnahmeschlitz vorgesehen sind, dessen Öffnung nach unten gerichtet ist, während das Aufnahmemaul nach vorne geöffnet ist. Weiterhin ist bei dieser Vorrichtung ein verschiebbarer Schlitten mit einem Verriegelungshaken vorhanden, dessen Öffnung nach hinten gerichtet ist. Zur Verbindung eines Werkzeuges wird nunmehr der vordere Verbindungsbolzen in das nach vorne geöffnete vordere Aufnahmemaul eingehängt, anschließend der hintere Verbindungsbolzen in den nach offenen Aufnahmeschlitz geschoben und dort mit dem Verriegelungshaken des Schlittens verriegelt.

Dies erfolgt dadurch, daß der Schlitten durch Drehung des Bolzens in die Verriegelungsstellung gebracht wird und mit einem Verriegelungsstift gesichert wird. Durch diese Verriegelungsvorrichtung kann kein spielfreier Sitz des Werkzeuges gewährleistet werden, da dazu die Verbindungsbolzen des aufzunehmenden Werkzeuges genau den Abstand zwischen dem vorderen Aufnahmemaul und dem hinteren Aufnahmeschlitz haben müßten. Auch der Verschleiß der Verbindungsbolzen und der Aufnahmemäuler kann bei dieser Verriegelungsvorrichtung nicht ausgeglichen werden, um einen spielfreien Sitz zu gewährleisten.

Aus dem Dokument WO-A-93 05 251 ist weiterhin eine gattungsgemäße Vorrichtung bekannt, die zwei im Wesentlichen U-förmige ausgebildete Aufnahmemäuler hat, wobei ein Aufnahmemaul in den Seitenwänden der Vorrichtung festgelegt ist und das andere Aufnahmemaul so verschiebbar in den Seitenwänden angeordnet ist, daß das U-förmige Aufnahmemaul den aufzunehmenden Verbindungsbolzen in einem Formschluß oben, unten und entgegengesetzt zur Verriegelungsbewegung umschließt. Durch einen Druckzylinder können die beiden Verbindungsbolzen des Werkzeuges aufgenommen werden, dabei bleibt durch die ungünstige Umschließung der Verbindungsbolzen, oben, unten und entgegen der Verriegelungsbewegung ein Spiel zwischen beweglichem Aufnahmemaul und Seitenwand bestehen, da das bewegliche Aufnahmemaul in einer Linearführung geführt werden muß, die an den Seitenwänden befestigt ist. Das Spiel wird durch die ungünstige Anordnung des Maules deshalb ermöglich, weil je nach Beanspruchung des Werkzeuges eine Umkehr im Kraftfluß vom Verbindungsbolzen, über das Aufnahmemaul, über die Linearführung in die Seitenwände stattfindet. Zusätzlich ist bei der Ausführung der im Wesentlichen U-förmigen Mäuler als - an die Bolzenkontur angepasste Rundungen (WO-A-93 05 251) -, eine spielfreie Aufnahme des Werkzeuges nicht möglich, da eine Passung in dieser Form spielbehaftet sein muss.

Demgegenüber besteht die Aufgabe der Erfindung darin, eine gattungsgemäße Vorrichtung vorzuschlagen, die einen spielfreien Sitz des aufzunehmenden Werkzeuges gewährleistet.

Diese Aufgabe wird dadurch gelöst, daß in einer Ausnehmung mit Innengewinde des Armes des verschiebbaren Aufnahmemauls eine Spannschraube schraubbar eingesetzt ist, die drehbar in einer Gegendruckplatte der Aufnahme- und Befestigungsvorrichtung gehalten ist.

Somit wirkt die Spannschraube als echtes Spannelement, da diese den zu spannenden Verbindungsbolzen zwischen dem unteren Schenkel des U-förmigen Aufnahmemaules und der Seitenwand selbst als obere Spannfläche einkeilt, mit dem erstaunlichen Ergebnis, daß so eine Umkehr des Kraftflusses im beweglichen Aufnahmemaul in die Seitenwand nicht mehr stattfinden kann und somit Spiel ausgeschlossen ist.

Bei einer vorteilhaften Ausführungsform ist die Gegendruckplatte fest in der Aufnahme- und Befestigungsvorrichtung angeordnet.

Bei einer bevorzugten Ausführungsform ist die Gegendruckplatte als in Freigabestellung schwenkbare Riegelplatte ausgebildet.

Vorzugsweise ist das verschiebbare Aufnahmemaul mit der Kolbenstange eines hydraulisch betätigbaren Zylinders verbunden. Vorteilhaft ist das verschiebbare Aufnahmemaul derart mit einer vorgespannten Feder verbunden, daß das Aufnahmemaul durch die Kraft der vorgespannten Feder in Freigabestellung bewegt ist.

Die Erfindung ist in den Zeichnungen beispielhaft dargestellt. Es zeigen:
- Fig. 1: die Aufnahme- und Befestigungsvorrichtung in teilweiser Verbindung mit einem Baggerlöffel, in Seitenansicht
- Fig. 2: die Aufnahme- und Befestigungsvorrichtung in Verbindung mit einem Baggerlöffel, in Seitenansicht
- Fig. 3: die Vorrichichtung nach Fig. 2 in Rückansicht,
- Fig. 4: ein Detail der Aufnahme- und Befestigungsvorrichtung in Seitenansicht und
- Fig. 5: ein Detail der Aufnahme- und Befestigungsvorrichtung in Rückansicht.

Wie die Figuren 2 und 3 zeigen, hat eine erfindungsgemäße Aufnahme- und Befestigungsvorrichtung 2 im Abstand parallel zueinander stehende Aufnahmelaschen 1 und 2, die einander gegenüberliegende Durchtrittsöffnungen 3 haben. In diese Durchtrittsöffnungen 3 sind in bekannter Weise Verbindungsbolzen einsetzbar, die zugeordnete Ausnehmungen eines nicht dargestellten Baggerarmes durchgreifen, so daß die Aufnahme- und Befestigungsvorrichtung mit dem Baggerarm verbunden ist.

Wie die Figuren weiter zeigen, hat die Aufnahme- und Befestigungsvorrichtung ein vorderes Aufnahmemaul 4 mit im wesentlichen U-förmigem Querschnitt und ein hinteres Aufnahmemaul 5 mit gleichfalls im wesentlichen U-förmigem Querschnitt, wobei die Öffnungen der beiden Aufnahmemäuler 4 und 5 einander entgegengesetzt gerichtet sind.

Wie insbesondere die Fig. 4 zeigt, hat das hintere Aufnahmemaul 5 einen Arm 6, der in einer Führung 7 der Aufnahme- und Befestigungsvorrichtung verschiebbar gehalten ist.

Wie die Fig. 4 weiter zeigt, ist im Arm 6 eine Ausnehmung 8 mit Innengewinde angeordnet, in der eine Spannschraube 9 schraubbar gehalten ist. Die Spannschraube 9 ist drehbar in einer Riegelplatte 10 gehalten, die ihrerseits schwenkbar ist, wie dies der in Fig. 5 mit 11 bezeichnete Doppelpfeil anzeigt.

Wie insbesondere die Fig. 1 und 2 zeigen, ist das verschiebbare hintere Maul 5 mit der Kolbenstange 12 eines hydraulisch betätigbaren Druckzylinders 13 verbunden.

Das verschiebbare Maul 5 ist derart mit einer vorgespannten Feder 14 verbunden, daß es durch die Kraft der vorgespannten Feder in Freigabestellung bewegt ist.

Wie insbesondere die Fig. 1 - 3 zeigen, hat ein Baggerlöffel 15 gleichfalls zwei im Abstand und parallel zueinander verlaufende Aufnahmelaschen 16 mit jeweils zwei einander gegenüberliegenden Durchtrittsöffnungen, in die in bekannter Weise Verbindungsbolzen 17 eingesetzt sind.

Bei Verwendung der erfindungsgemäßen Aufnahme- und Befestigungsvorrichtung wird die Spannschraube 9 gelöst und die Riegelplatte 10 nach links geschwenkt, in der sie zwischen den Führungen 7 gleiten kann, wie dies in Fig. 5 dargestellt ist. Durch die vorgespannte Feder 14 wird das verschiebbare Aufnahmemaul 5 in Richtung auf das vordere Aufnahmemaul 4 in Freigabestellung bewegt. Anschließend wird die Aufnahmevorrichtung mit dem vorderen Aufnahmemaul 4 in den vorderen Verbindungsbolzens 17 des Baggerlöffels 15 eingehängt, wie dies in Fig. 1 dargestellt ist.

Nunmehr wird durch die entsprechende Betätigung des nicht dargestellten Auslegerarms durch den Bediener die Aufnahme- und Befestigungsvorrichtung nach unten auf den Baggerlöffel 15 geschwenkt und der Druckzylinder 13 betätigt, so daß das hintere Aufnahmemaul 5 in Schließstellung bewegt wird, in der es in den hinteren Verbindungsbolzen 17 des Baggerlöffels 15 eingreift, wie dies die Fig. 2 zeigt.

Zur Sicherung der Verbindung wird die Riegelplatte 10 nach rechts um 90° in die in Fig. 4 und 5 gezeigte Stellung geschwenkt, in der sie auf den Führungen 7 aufliegt. Durch Anziehen der Spannschraube 9 wird so eine sichere Verbindung gewährleistet.

Findet die Aufnahme- und Befestigungsvorrichtung aus Kostengründen Verwendung ohne hydraulisch betätigbaren Druckzylinder, so ist die Riegelplatte 10 in der in Fig. 4 und 5 dargestellten Stellung fest mit den Führungen 7 verbunden, so daß eine Betätigung des verschiebbaren Aufnahmemaules 5 lediglich mit Hilfe der Spannschraube 9 erfolgen kann.

Durch das verschiebbare Aufnahmemaul 5 ist die Aufnahme- und Befestigungsvorrichtung auch bei Werkzeugen mit unterschiedlichem Abstand der Verbindungsbolzen 17 einsetzbar.

Wie die Figuren zeigen, sind die Aufnahmemäuler 4, 5 sich zu ihrer Öffnung hin keilförmig verbreiternd ausgebildet. Dadurch wird bei Aufnahme eines Werkzeuges ein sicherer, spielfreier Sitz gewährleistet, da sich die Aufnahmebolzen in den Aufnahmemäulern verklemmen.

Insbesondere die Fig. 2 zeigt weiter, daß das Aufnahmemaul 5 in einem Winkel von ca. 15° zur Verbindungslinie der Aufnahmemäuler 4 und 5 nach unten geneigt verschiebbar in der Aufnahme- und Befestigungsvorrichtung angeordnet ist. Durch diese winkelförmige Anordnung kann der Hydraulikzylinder weiter oberhalb in der Aufnahme- und Befestigungsvorrichtung angeordnet sein, so daß zwischen den Aufnahmemäulern ein Freiraum entsteht. Dies ermöglicht die Aufnahme auch von Werkzeugen, die zwischen den Aufnahmebolzen Höcker od.dgl. aufweisen, wie dies die Fig. 2 zeigt.

Für Bodenarbeitsgeräte wie Bagger od.dgl. sind am Markt einige Schnellwechselvorrichtungen zu erhalten, die das Austauschen eines Bodenbearbeitungswerkzeuges vereinfachen und erleichtern sollen. Allen bekannten Lösungen ist gemeinsam, daß dazu die marktgängigen Werkzeuge, die von vielen verschiedenen Herstellern zu beziehen sind, speziell für die jeweilige Schnellwechselvorrichtung umgebaut werden müssen oder aber die jeweilige Schnellwechselvorrichtung nur für Werkzeuge einsetzbar sind, die speziell für diese Vorrichtungen gebaut wurden.

Ziel dieser Erfindung ist es diesen erkannten Nachteil zu beseitigen, und eine Schnellwechselvorrichtung zu entwickeln, die eine Schnellwechslung für marktgängige unveränderte Werkzeuge ermöglicht.

An den üblichen marktgängigen Werkzeugen, stehen in der Regel zwei Gelenkbolzen zwischen zwei Seitenplatten als Anlenkpunkte für eine Schnellwechselvorrichtung zur Verfügung. In der Regel erstreckt sich zwischen den Gelenkbolzen ein Versteifungsblech, das mit seiner höchsten Erhebung über die direkte Verbindungslinie der Gelenkbolzenmittelpunkte hinausragt. Die Gelenkbolzen-Durchmesser und Positionen können bei den üblichen auf dem Markt erhältlichen Werkzeugen in weiten Bereichen schwanken, und unterliegen auch bei gleichen Baumustern nicht unerheblichen Schwankungen.

Erfindungsgemäß werden diese Randbedingungen durch geschickte Ausführung und Anordnung der Bauteile der Schnellwechselvorrichtung berücksichtigt, und führen zu einer Lösung, die erstaunlicher Weise für eine sehr große Zahl von marktgängigen Werkzeugen einsetzbar ist. Durch die Ausbildung des Mauls können keilförmige, verschiedene Bolzen-Durchmesser gegriffen werden, wobei die Bolzen nicht an die Rückwand des Maules anschlagen um einen Nachstelleffekt bei Bolzenabnutzung zu erreichen. Die besondere Ausführungsform des Maules bewirkt, daß der im Betrieb von Bodenbearbeitungswerkzeugen anfallende Schmutz beim Einschieben der Schnellwechselvorrichtung auf den Bolzen in die Ecken des Maules ausweichen kann und eine Fehlkupplung durch Schmutzeinwirkung verhindert wird.

Das bewegliche Maul, das auf den zweiten Gelenkbolzen wirkt, ist erfindungsgemäß so ausgeführt, daß die Betätigungsmittel, Hydraulikzylinder mit Rückstellfeder und Spannschraube in einem Winkel von ca. 15° so geneigt sind, daß die üblichen Verstärkungsbleche auf den Werkzeugen zwischen den Gelenkbolzen beim Kuppeln kein Hinderniss darstellen.

Das Gewinde der Spannschraube ist durch einen Wellendichtring gegen äußere Einflüsse geschützt. Um einen günstigen Kraftfluß zu erreichen, ist das bewegliche Maul keilförmig gestaltet und klemmt den Gelenkbolzen zwischen Keil und Gehäuse ein. Die Ausrichtung der Betätigungsmittel wurde erfindungsgemäß so gewählt, daß die Betätigungskraft-Richtung in Richtung auf den Bolzenmittelpunkt wirkt und trotzdem der Führungsarm zusammen mit dem Keil aus einem Einzelteil besteht.

Die erfindungsgemäße Kombination von fernbedienbarem Stellelement (z.B. Hydraulikzylinder) und Spannschraube führt zu folgenden Vorteilen: Bei Ausfall des fernbedienten Stellelementes bleibt das Werkzeug sicher verriegelt. Zusätzlich bleibt die Schnellwechselvorrichtung weiterhin funktionsfähig, d.h. erfindungsgemäß können Werkzeuge bei dieser Anordnung weiterhin von der Vorrichtung gelöst und auch wieder angekuppelt werden. Dabei ist die Vorspannfeder geschickterweise so angeordnet, daß zum einen die Spannschraube beim öffnen der Verriegelung nicht auf Knicken beansprucht wird, und daß zum anderen, das Verriegeln des Werkzeuges von dem fernbedienbaren Stellelement unterstützt wird, nicht von der Feder, da beim Verriegeln durch ungenaues Positionieren es notwendig ist, das vorpositionierte Werkzeug in Position zu ziehen. Die sich bei der beschriebenen Kombination von fernbedienbarem Stellelement mit Spannschraube ergebene Schwierigkeit, daß ein Bediener die Spannschraube um große Wege verstellen muß, gleichbedeutend mit vielen Umdrehungen an der Spannschraube, bevor das fernbedienbare Stellemement (z.B. Hydraulkizylinder) einsetzen kann, ist erfindungsgemäß dadurch gelöst, daß eine Riegelplatte schwenkbar so angeordnet ist, daß man die Spannschraube im Handumdrehen in- und außer Eingriff bringen kann, um dann z.B. hydraulisch zu verstellen.

Eine Tellerfeder zwischen Spannschraubenkopf und Riegelplatte dient zusätzlich erfindungsgemäß dazu, die Spannschraube unter Vorspannung zu halten, um ein Lösen der Schraube zu verhindern und zusätzlich dient der von außen sichtbare Federweg der Tellerfeder als optische Kontrolle für den Bediener, der die Schraube dann richtig vorgespannt hat, wenn gerade der volle Federweg der Tellerfeder ausgenutzt wurde.

## Patentansprüche

1. Am Auslegerarm eines Bodenbearbeitungswerkzeuges, Baggers od. dgl. befestigbare Aufnahme- und Befestigungsvorrichtung für ein Werkzeug, einen Baggerlöffel od. dgl., wobei das Werkzeug zwei im Abstand und parallel zueinander stehende Aufnahmelaschen mit jeweils zwei einander gegenüberliegenden Durchtrittsöffnungen hat, in die zur Verbindung des Werkzeuges mit dem Auslegerarm Verbindungsbolzen in zugeordnete Ausnehmungen des Auslegerarmes einsetzbar sind, und wobei die Aufnahme- und Befestigungsvorrichtung gleichfalls zwei im Abstand und parallel zueinander stehende Aufnahmelaschen (1, 2) mit jeweils zwei einander gegenüberliegenden Durchtrittsöffnungen (3), in die zur Verbindung der Aufnahme- und Befestigungsvorrichtung mit dem Auslegerarm Verbindungsbolzen in die zugeordneten Ausnehmungen des Auslegerarmes einsetzbar sind, und zwei im Querschnitt im wesentlichen U-förmige Aufnahmemäuler (4, 5) für die in die Aufnahmelaschen (16) des Werkzeuges (15) eingesetzte Verbindungsbolzen (17) hat, wobei die Aufnahmemäuler mit ihrer öffnung einander entgegengesetzt in der Aufnahme- und Befestigungsvorrichtung angeordnet sind und ein Aufnahmemaul (5) mit einem Arm in Richtung auf das andere Aufnahmemaul (4) verschiebbar und festlegbar in Führungen (7) der Aufnahme und Befestigungsvorrichtung angeordnet ist, dadurch gekennzeichnet, daß in einer Ausnehmung (8) mit Innengewinde des Armes (6) des verschiebbaren Aufnahmemauls (5) eine Spannschraube (9) schraubbar eingesetzt ist, die drehbar in einer Gegendruckplatte (10) der Aufnahme- und Befestigungsvorrichtung gehalten ist.

2. Aufnahme- und Befestigungsvorrichtung nach Anspruch 1, dadurch gekennzeichnet, daß die Gegendruckplatte (10) fest in der Aufnahme- und Befestigungsvorrichtung angeordnet ist.

3. Aufnahme- und Befestigungsvorrichtung nach einem der Ansprüche 1 bzw. 2, dadurch gekennzeichnet, daß die Gegendruckplatte (10) als in Freigabestellung schwenkbare Riegelplatte ausgebildet ist.

4. Aufnahme- und Befestigungsvorrichtung nach einem der Ansprüche 1 - 3, dadurch gekennzeichnet, daß das verschiebbare Aufnahmemaul (5) mit der Kolbenstange (12) eines in der Aufnahme- und Befestigungsvorrichtung angeordneten hydraulisch betätigbaren Druckzylinders (13) verbunden ist.

5. Aufnahme- und Befestigungsvorrichtung nach Anspruch 4, dadurch gekennzeichnet, daß das verschiebbare Aufnahmemaul (5) derart mit einer vorgespannten Feder (14) verbunden ist, daß das Aufnahmemaul durch die Kraft der vorgespannten Feder in Freigabestellung bewegt ist.

6. Aufnahme- und Befestigungsvorrichtung nach einem der Ansprüche 1 -5, dadurch gekennzeichnet, daß die Aufnahmemäuler (4, 5) sich zu ihrer öffnung hin keilförmig verbreiternd ausgebildet sind.

7. Aufnahme- und Befestigungsvorrichtung nach einem der Ansprüche 1 - 5, dadurch gekennzeichnet, daß das Aufnahmemaul (5) in einem Winkel zur Verbindungslinie der Aufnahmemäuler (4, 5) nach unten geneigt verschiebbar in der Aufnahme- und Befestigungsvorrichtung angeordnet ist.

8. Aufnahme- und Befestigungsvorrichtung nach Anspruch 7, dadurch gekennzeichnet, daß der Winkel zwischen der Verbindungslinie der Aufnahmemäuler (4, 5) und der Verschieberichtung des Aufnahmemauls (5) ca. 15° beträgt.

## Claims

1. Holding and mounting fixture for a tool, excavating shovel or the like, adapted to be mounted on the boom arm of an earthworking tool, excavator or the like, the tool having two holding brackets spaced apart from and parallel to one another, with two respective mutually opposed through-holes into which connecting pins can be inserted in associated recesses in the boom arm to join the tool to the boom arm, and the holding and mounting fixture likewise having holding brackets (1, 2) spaced apart from and parallel to one another, with two respective mutually opposed through-holes (3) into which connecting pins can be inserted in the associated recesses in the boom arm to join the holding and mounting fixture to the boom arm, and having two holding jaws (4, 5) of substantially U-shaped cross-section for the connecting pins (17) inserted into the holding brackets (16) of the tool (15), the holding jaws being arranged with their openings opposite one another in the holding and mounting fixture and one holding jaw (5) being arranged in guides (7) of the holding and mounting fixture with one arm displaceable and lockable in the direction of the other holding jaw (4), characterised in that screwed into an internally threaded recess (8) in the arm (6) of the displaceable holding jaw (5) is a lockscrew (9) which is held so as to be able to rotate in a counterpressure plate (10) of the holding and mounting fixture.

2. Holding and mounting fixture according to claim 1, characterised in that the counterpressure plate (10) is permanently disposed in the holding and mounting fixture.

3. Holding and mounting fixture according to either of claims 1 and 2, characterised in that the counterpressure plate (10) is in the form of a bolt plate adapted to be swivelled into the release position.

4. Holding and mounting fixture according to any of claims 1 to 3, characterised in that the displaceable holding jaw (5) is joined to the piston rod (12) of a hydraulically operated pressure cylinder (13) arranged in the holding and mounting fixture.

5. Holding and mounting fixture according to claim 4, characterised in that the displaceable holding jaw (5) is joined to a pretensioned spring (14) in such a way that the force of the pretensioned spring moves the holding jaw into the release position.

6. Holding and mounting fixture according to any of claims 1 to 5, characterised in that the holding jaws (4, 5) are so constructed as to broaden out cuneiformly towards their opening.

7. Holding and mounting fixture according to any of claims 1 to 5, characterised in that the holding jaw (5) is arranged in the holding and mounting fixture in a manner enabling it to be displaced downwardly at an angle to the line connecting the holding jaws (4, 5).

8. Holding and mounting fixture according to claim 7, characterised in that the angle between the line connecting the holding jaws (4, 5) and the direction of displacement of the holding jaw (5) is approx. 15°.

## Revendications

1. Dispositif de réception et de fixation, qui peut être fixé sur le bras en console d'un outil de travail du sol, une pelle mécanique ou analogue, pour un outil, un godet de la pelle mécanique ou analogue, dans lequel l'outil comporte deux pattes de réception, qui sont distantes l'une de l'autre et parallèles entre elles et comportent deux ouvertures de passage respectives situées en vis-à-vis l'une de l'autre et dans lesquelles des boulons de liaison servant à relier l'outil au bras en console peuvent être insérés dans des évidements associés du bras en console, et dans lequel le dispositif de réception et de fixation comporte également deux pattes de réception (1,2) qui sont situées à distance l'une de l'autre et parallèles entre elles et possèdent respectivement des ouvertures de passage (3) situées à l'opposé l'une de l'autre et dans lesquelles des boulons de liaison servant à relier le dispositif de fixation au bras en console sont insérés dans les évidements associés du bras en console, et deux mâchoires de réception (4,5) essentiellement en forme de U en coupe transversale pour les boulons de liaison (17) insérés dans les pattes de réception (16) de l'outil (15), et dans lequel les mâchoires de réception sont disposées dans le dispositif de réception et de fixation de telle sorte que leurs ouvertures sont réciproquement opposées, et dans lequel une mâchoire de réception (5) est disposée avec un bras de manière à être déplaçable en direction de l'autre mâchoire de réception (4) et à être fixée dans des guides (7) du dispositif de réception et de fixation, caractérisé en ce que dans un évidement (8) comportant un taraudage du bras (6) de la mâchoire de réception déplaçable (5) est insérée, de manière à pouvoir y être vissée, une vis de serrage (9), qui est retenue de manière à pouvoir tourner dans une plaque de contre-pression (10) du dispositif de réception et de fixation.

2. Dispositif de réception et de fixation selon la revendication 1, caractérisé en ce que la plaque de contre-pression (10) est disposée de façon fixe dans le dispositif de réception et de fixation.

3. Dispositif de réception et de fixation selon l'une des revendications 1 ou 2, caractérisé en ce que la plaque de contre-pression (10) est agencée sous la forme d'une plaque de verrouillage pouvant venir par pivotement dans la position de libération.

4. Dispositif de réception et de fixation selon l'une des revendications 1 à 3, caractérisé en ce que la mâchoire de réception déplaçable (5) est reliée à la tige de piston (12) d'un vérin de pression (13) disposé dans le dispositif de réception et de fixation et pouvant être actionné par voie hydraulique.

5. Dispositif de réception et de fixation selon la revendication 4, caractérisé en ce que la mâchoire de réception déplaçable (5) est reliée à un ressort précontraint (14), de telle sorte que la mâchoire de réception est amenée, par la force du ressort précontraint, dans la position de libération.

6. Dispositif de réception et de fixation selon l'une des revendications 1 à 5, caractérisé en ce que les mâchoires de réception (4,5) sont agencées de manière à s'élargir en forme de coin en direction de leur ouverture.

7. Dispositif de réception et de fixation selon l'une des revendications 1 à 5, caractérisé en ce que la mâchoire de réception (5) est disposée d'une manière déplaçable dans le dispositif de réception et de fixation en faisant un angle vers le bas par rapport à la droite reliant les mâchoires de réception (4,5).

8. Dispositif de réception et de fixation selon la revendication 7, caractérisé en ce que l'angle entre la droite reliant les mâchoires de réception (4,5) et la direction de déplacement de la mâchoire de réception (5) est égal à environ 15°.
